# EUROPÄISCHE PATENTSCHRIFT

(11) **EP 2 789 057 B1**
(45) Veröffentlichungstag und Bekanntmachung des Hinweises auf die Patenterteilung: **09.03.2016**
(21) Anmeldenummer: 12805941.7
(22) Anmeldetag: 03.12.2012
(51) Int. Cl.: H01R 43/16, H01R 43/24

(54) **VERFAHREN ZUM HERSTELLEN EINES STECKVERBINDERS**
METHOD FOR MANUFACTURING A PLUG CONNECTOR
PROCÉDÉ DE RÉALISATION D'UN CONNECTEUR ENFICHABLE

(30) Priorität: 09.12.2011 DE 102011120761
(43) Veröffentlichungstag der Anmeldung: 15.10.2014
(73) Patentinhaber: Rosenberger Hochfrequenztechnik GmbH & Co. KG, 83413 Fridolfing (DE)
(72) Erfinder: ZEBHAUSER, Martin, 83410 Laufen (DE)
(74) Vertreter: Zeitler Volpert Kandlbinder Patent- und Rechtsanwälte Partnerschaft mbB
(86) Internationale Anmeldenummer: PCT/EP2012/004981
(87) Internationale Veröffentlichungsnummer: WO 2013/083257

(56) Entgegenhaltungen:
- EP-A1- 1 998 406
- US-A- 6 125 535
- US-A1- 2004 092 169
- US-A1- 2008 050 969
- US-B1- 6 641 411

## Beschreibung

Die Erfindung betrifft ein Verfahren zur Herstellung eines Steckverbinders mit einer Mehrzahl von ersten, elektrisch voneinander isolierten Leiterkontakten, die derart aus einem Blech geschnitten werden, dass diese über ein Verbindungsteil des Blechs miteinander verbunden sind, und mit einer Mehrzahl zweiter, miteinander verbundener Leiterkontakte, die aus einem Blech geschnitten werden, wobei die Leiterkontakte zur Ausbildung eines elektrisch isolierenden und die Leiterkontakte zueinander fixierenden Gehäuses teilweise in einen elektrisch isolierenden Werkstoff eingebettet werden und anschließend das Verbindungsteil abgetrennt wird, gemäß dem Oberbegriff von Anspruch 1.

Derartige Steckverbinder werden in der Regel durch isoliertes Herstellen der einzelnen Leiterkontakte, eines die Leiterkontakte aufnehmenden und voneinander isolierenden Isolators sowie eines die Leiterkontakte und den Isolator aufnehmenden Gehäuses und eine anschließende Montage der Einzelteile produziert. Dabei kann auch vorgesehen sein, dass das Gehäuse, sofern es aus einem elektrisch isolierenden Werkstoff ausgebildet wird, die Funktion des Isolators mit übernimmt.

Diese Form der Herstellung eines Steckverbinders ist insbesondere mit einem erheblichen Montageaufwand verbunden, der die Stückkosten für die einzelnen Steckverbinder erhöht. Da es sich bei Steckverbindern regelmäßig um Massenartikel handelt, für die nur geringe Stückkosten akzeptabel sind, stellt die Kostenreduktion für diese ein wesentliches Entwicklungsziel dar.

Aus der US 2004/0092169 A1 ist ein Verfahren zur Herstellung eines Steckverbinders bekannt, bei dem zunächst zwei Gruppen von Signalkontaktelementen, die jeweils endseitig über ein Verbindungsstück in paralleler Ausrichtung gehalten werden, mittels der Verbindungsstücke miteinander verbunden werden. Endkontakte der Signalkontaktelemente werden dann mit Kunststoff umspritzt, um ein erstes Gehäuseteil auszubilden. Daraufhin wird eine Gruppe von Stromkontaktelementen, die endseitig über ein Verbindungsstück in paralleler Ausrichtung gehalten werden, mit einem anderen Kunststoff umspritzt, um ein an das erste Gehäuseteil angeformtes zweites Gehäuseteil auszubilden. Nach den zwei Spritzgießprozessschritten werden alle Verbindungsstücke abgetrennt.

Aus der US 6 641 411 B1 ist ein hochgepackter Hochgeschwindigkeitsstecker bekannt, wobei immer jeweils ein Signalleiter von vier Masseleitern umgeben ist. Zur Reduktion von Interferenzen und einem verringerten Übersprechen zwischen zwischen Differentialsignalleitern ist es in einigen Ausführungsformen vorgesehen, dass die Signalleiter derart in dem Stecker angeordnet sind, dass Paare von Differentielsignalen orthogonal zueinander stehen.

Aus der US 2008/0050969 A1 ist ein Steckverbinder mit einer mehrzahl von parallelen Stiften, welche in dem Steckverbinder befestigt sind, bekannt. Mit dem Steckverbinder ist eine Leiterplatte verbunden. Einige der Stifte sind dazu ausgelegt, Signale aus der Leiterplatte zu übertragen und andere Stifte sind mit einem Massepotential der Leiterplatte elektrisch verbunden. Die Stifte sind derart angeordnet, dass einige Signal leitende Stifte jeweils von vier masse leitenden Stiften umgeben sind.

Ausgehend von diesem Stand der Technik lag der Erfindung die Aufgabe zugrunde, ein verbessertes und insbesondere kostengünstigeres Verfahren zur Herstellung eines Steckverbinders anzugeben.

Diese Aufgabe wird durch ein Verfahren gemäß dem unabhängigen Patentanspruch 1 gelöst. Vorteilhafte Ausgestaltungen des erfindungsgemäßen Verfahrens sind Gegenstand der abhängigen Patentansprüche und ergeben sich aus der nachfolgenden Beschreibung der Erfindung.

Bei einem Verfahren der o.g. Art ist es erfindungsgemäß vorgesehen, dass die Mehrzahl zweiter Leiterkontakte eine Leiterkontaktplatte ausbilden und nicht voneinander getrennt werden, wobei die Leiterkontaktplatte über das Verbindungselement mit der Mehrzahl erster Leiterkontakte verbunden sind.

Dies hat den Vorteil dass für die Herstellung des Steckverbinders eine Positionierung sämtlicher Leiterkontakte zueinander sichergestellt wird, wobei abschließend durch das Abtrennen des Verbindungsteils nicht nur die ersten Leiterkontakte (insbesondere Signalleiterkontakte) voneinander, sondern auch die zweiten Leiterkontakte (insbesondere Masseleiterkontakte) von den ersten Leiterkontakten getrennt werden und mit diesen somit nicht mehr elektrisch leitend verbunden sind.

Das erfindungsgemäße Verfahren zeichnet sich durch niedrige Stückkosten für die hergestellten Steckverbinder aus, denn sowohl die Herstellung der Einheit aus Leiterkontakten und Verbindungsteil durch Ausschneiden aus einem Blech und vorzugsweise durch Stanzen als auch die Herstellung des Isolators/Gehäuses durch Einbetten in einen elektrisch nicht leitenden Werkstoff und insbesondere Kunststoff, insbesondere mittels Spritzgießen und ähnlicher Verfahren, wie Spritzprägen, etc., stellt jeweils für sich ein für die Massenproduktion kostengünstiges Verfahren dar. Zudem entfällt bei dem erfindungsgemäßen Verfahren weitgehend oder vollständig eine Montage, da die Integration der Leiterkontakte in den Isolator/das Gehäuse im Rahmen von dessen Formgebung erfolgt.

Bei der Mehrzahl erster Leiterkontakte kann es sich beispielsweise um Signalleiterkontakte handeln, die somit - in Verbindung mit einem Signalleiterkontakt eines entsprechenden Gegensteckverbinders - der Signal-übertragenden Verbindung von zwei Signalleitungen (beispielsweise einer Leiterplatte oder eines Kabels, insbesondere Koaxialkabels) sind. Bei der Mehrzahl zweiter Leiterkontakte kann es sich beispielsweise um Massekontakte handeln.

Demnach ist vorgesehen, zumindest diejenigen Leiterkontakte, die vorzugsweise als Signalleiterkontakte vorgesehen sind, und daher bei der späteren Verwendung des Steckverbinders voneinander isoliert sind, während der Einbettung in den Werkstoff des Gehäuses über den Verbindungsteil zu positionieren.

Der erfindungsgemäße Steckverbinder kann für HF-Anwendungen (HF: Hochfrequenz) vorgesehen sein. Insbesondere kann vorgesehen sein, dass über die ersten Leiterkontakte (identische oder unterschiedliche) HF-Signale übertragen werden sollen. Um die Anforderungen an Steckverbinder für HF-Anwendungen hinsichtlich der Abschirmung der Signalleiter zu erreichen, kann vorgesehen sein, dass die ersten und zweiten Leiterkontakte derart aus dem Blech geschnitten und in das Gehäuse integriert werden, dass ein erster Leiterkontakt jeweils von mehreren und insbesondere von vier (vorzugsweise ein Quadrat ausbildenden) zweiten Leiterkontakten umgeben ist.

Zudem kann für eine Eignung des Steckverbinders für HF-Anwendungen auch vorgesehen sein, die Anordnung der Leiterkontakte (insbesondere deren Abstand voneinander) sowie die Wahl des elektrisch isolierenden Werkstoffs (insbesondere auch in Abstimmung mit der den nicht in den Kunststoff eingebetteten Teil des Leiterkontakts umgebenden Luft in ihrer Funktion als Dielektrikum), so zu wählen, dass sich eine für HF-Anwendungen gängige Impedanz (z.B. 50Ω) der Signalleiter bzw. der Einheit aus Signal- und Masseleiter ergibt.

Die Leiterkontakte können vorzugsweise als in eine Aussparung des Gehäuses ragende Kontaktfederlaschen ausgebildet sein, die somit bei einer Verbindung mit einem entsprechenden Leiterkontakt eines Gegensteckverbinders geringfügig deformiert werden und dadurch einen hinreichenden Kontaktdruck erzeugen, der eine sichere Übertragung von insbesondere auch HF-Signalen ermöglicht.

In einer weiterhin bevorzugten Ausführungsform des erfindungsgemäßen Verfahrens kann vorgesehen sein, dass das Abtrennen des Verbindungsteils in einem definierten Abstand (außenseitig) von dem Gehäuse erfolgt, wodurch Anschlusskontakte ausgebildet werden können, über die die Leiterkontakte des Steckverbinders mit Leitern von beispielsweise einer Platine oder einem oder mehreren (Koaxial-)Kabeln verbunden werden können. Eine solche Verbindung kann insbesondere durch Löten erfolgen, wobei dann der Vorteil realisiert werden kann, dass sich die Lötstellen außerhalb des Gehäuse gut zugänglich befinden, wo sie auf einfache Weise einer Qualitätsüberprüfung unterzogen werden können.

In einer weiterhin bevorzugten Ausgestaltung des erfindungsgemäßen Verfahrens kann vorgesehen sein, dass das Gehäuse derart ausgebildet wird, dass dieses Verbindungsmittel zum Verbinden mit (dem Gehäuse von) einem Gegensteckverbinder ausbildet. Die Vorteile der erfindungsgemäßen Ausbildung des Gehäuses durch Umformen und Aushärten eines umformbaren Werkstoffs und insbesondere Spritzgießen eines Kunststoffs kommen dann im besonderen Maße zum Tragen, da ohne zusätzlichen Aufwand auch die Verbindungsmittel hergestellt werden. Die Stückkosten für den erfindungsgemäßen Steckverbinder können so besonders niedrig gehalten werden.

Die Erfindung wird nachfolgend anhand von in den Zeichnungen dargestellten Ausführungsbeispielen näher erläutert. In den Zeichnungen zeigen die
- Fig. 1 bis 6:: eine bevorzugte Ausführungsform eines mittels eines erfindungsgemäßen Verfahrens hergestellten Steckverbinders.

Die Fig. 1 bis 6 zeigen eine bevorzugte Ausführungsform eines mittels eines erfindungsgemäßen Verfahrens hergestellten Steckverbinders 10 in drei Herstellungsstadien.

In der Fig. 1 (in einer Draufsicht) und der Fig. 2 (in einer isometrischen Ansicht) ist ein metallisches Stanzbauteil dargestellt. Dieses Stanzbauteil bildet insgesamt vier erste Leiterkontakte 1 und insgesamt zehn zweite Leiterkontakte 2 aus. Die ersten Leiterkontakte 1 sollen in dem Steckverbinder der Übertragung von HF-Signalen dienen, während die zweiten Leiterkontakte 2 für einen Anschluss an Masse vorgesehen sind. Die zweiten Leiterkontakte 2 sind als Kontaktfederlaschen ausgebildet und integraler Bestandteil einer Leiterkontaktplatte 3. Alle zweiten Leiterkontakte 2 sind somit elektrisch leitend miteinander verbunden.

Die zweiten Leiterkontakte 2 sind über ein Verbindungsteil 4 zudem (auch elektrisch leitend) mit den ersten Leiterkontakten 1 verbunden. Das Verbindungsteil 4 bildet ebenfalls einen integralen Bestandteil des Stanzbauteils aus. Während die ersten Leiterkontakte 1 alle einzeln mit dem Verbindungsteil 4 verbunden sind, erfolgt eine Verbindung zwischen dem Verbindungsteil 4 und der die zweiten Leiterkontakte 2 umfassenden Leiterkontaktplatte 3 über zwei Stege 5.

Erfindungsgemäß ist vorgesehen, die Leiterkontakte 1, 2 teilweise mit einem elektrisch isolierenden Kunststoff zu umspritzen, um ein Gehäuse 6 für den Steckverbinder auszubilden, wie dies in der Fig. 3 (in einer Draufsicht) und der Fig. 4 (in einer isometrischen Ansicht) dargestellt ist. Das Gehäuse 6 umgibt sämtliche Leiterkontakte 1, 2 teilweise, wobei jeweils ein Ende jedes der Leiterkontakte 1, 2 in Aussparungen freiliegen, so dass diese Leiterkontakte eines Gegensteckverbinders kontaktieren können. Nicht umspritzt werden der Verbindungsteil 4 sowie sich daran anschließende kurze Abschnitte der ersten Leiterkontakte 1 sowie Abschnitte der das Verbindungsteil 4 mit der Leiterkontaktplatte 3 verbindenden Stege 5.

Dies ermöglicht, das Verbindungsteil 4 in einem nachfolgenden Verfahrensschritt abzutrennen (vgl. Fig. 5 und 6), wobei das Abtrennen in einem definierten Abstand von dem Rand des Gehäuses 6 erfolgt. Dadurch verbleiben Restabschnitte der ersten Leiterkontakte 1 sowie der Stege 5, von denen einer, einige oder alle als Anschlusskontakte dienen können, um die ersten Leiterkontakte 1 und/oder die Leiterkontaktplatte 3 mit z.B.

Leiterbahnen einer Platine zu verbinden, beispielsweise zu verlöten.

Sowohl die ersten Leiterkontakte 1 als auch die zweiten Leiterkontakte 2 sind, wie sich insbesondere aus den isometrischen Darstellungen gemäß den Fig. 2, 4 und 6 ergibt, als Kontaktfederlaschen mit zweifach abgewinkeltem Verlauf ausgebildet (Die Funktion der ersten Leiterkontakte 1 als Kontaktfederlaschen ergibt sich infolge Ihrer Einbettung in den Kunststoff des Gehäuses). Dieser Verlauf wird durch ein Umbiegen der Leiterkontakte 1, 2 im Rahmen des Stanzprozesses erreicht. Durch die doppelte Umbiegung der Leiterkontakte 1, 2 wird erreicht, dass deren freie Enden in einer Ebene angeordnet sind, die parallel zu der Ebene der nicht umgebogenen Abschnitte des Stanzbauteils liegen. Die freien Enden der Leiterkontakte ragen somit aus dem Gehäuse 6 hervor.

Das Gehäuse umfasst weiterhin drei Befestigungselemente 7, mit denen der Steckverbinder z.B. auf der Platine befestigt werden kann.

## Patentansprüche

1. Verfahren zur Herstellung eines Steckverbinders (10) mit einer Mehrzahl von ersten, elektrisch voneinander isolierten Leiterkontakten (1), die derart aus einem Blech geschnitten werden, dass diese über ein Verbindungsteil (4) des Blechs miteinander verbunden sind, und mit einer Mehrzahl zweiter, miteinander verbundener Leiterkontakte (2), die aus einem Blech geschnitten werden, wobei die Leiterkontakte (1, 2) zur Ausbildung eines elektrisch isolierenden und die Leiterkontakte zueinander fixierenden Gehäuses (6) teilweise in einen elektrisch isolierenden Werkstoff eingebettet werden und anschließend das Verbindungsteil (4) abgetrennt wird, **dadurch gekennzeichnet, dass** die Mehrzahl zweiter Leiterkontakte (2) eine Leiterkontaktplatte (3) ausbilden und nicht voneinander getrennt werden, wobei die Leiterkontaktplatte (3) über das Verbindungsteil (4) mit der Mehrzahl erster Leiterkontakte (1) verbunden ist.

2. Verfahren gemäß Anspruch 1, **dadurch gekennzeichnet, dass** die ersten Leiterkontakte (1) und die zweiten Leiterkontakte (2) derart aus dem Blech geschnitten und in das Gehäuse (6) integriert werden, dass ein erster Leiterkontakt (1) von jeweils vier zweiten Leiterkontakten (2) umgeben ist.

3. Verfahren gemäß einem der vorhergehenden Ansprüche, **dadurch gekennzeichnet, dass** die Leiterkontakte (1, 2) und der Verbindungsteil (4) durch Stanzen ausgebildet werden.

4. Verfahren gemäß einem der vorhergehenden Ansprüche, **dadurch gekennzeichnet, dass** das Einbetten durch Umspritzen mit einem Kunststoff erfolgt.

5. Verfahren gemäß einem der vorhergehenden Ansprüche, **dadurch gekennzeichnet, dass** die Leiterkontakte (1, 2) als in eine Aussparung des Gehäuses ragende Kontaktfederlaschen ausgebildet werden.

6. Verfahren gemäß Anspruch 5, **dadurch gekennzeichnet, dass** die Kontaktfederlaschen während oder nach dem Schneiden aus dem Blech umgebogen werden.

7. Verfahren gemäß einem der vorhergehenden Ansprüche, **dadurch gekennzeichnet, dass** das Gehäuse (6) derart ausgebildet wird, dass dieses Verbindungsmittel zur Verbindung mit einem Gegensteckverbinder (9) ausbildet.

## Claims

1. Method of manufacturing an insertion-type connector (10) having a plurality of first, mutually electrically insulated conductor contacts (1), which are cut from a metal sheet in such a way that they are connected together via a connecting part (4) of the metal sheet, and having a plurality of second conductor contacts (2) which are connected together and which are cut from a metal sheet, the conductor contacts (1, 2) being partly embedded in an electrically insulating material to form an electrically insulating housing (6) which fixes the conductor contacts relative to one another, and the connecting part (4) then being separated off, **characterised in that** the plurality of second conductor contacts (2) form a conductor contact plate (3) and are not separated from one another, with the conductor contact plate (3) being connected to the plurality of first conductor contacts (1) via the connecting part (4).

2. Method according to claim 1, **characterised in that** the first conductor contacts (1) and the second conductor contacts (2) are cut from the metal sheet and incorporated in the housing (6) in such a way that a first conductor contact (1) is in each case surrounded by four second conductor contacts (2).

3. Method according to one of the preceding claims, **characterised in that** the conductor contacts (1, 2) and the connecting part (4) are formed by stamping, punching or die-cutting.

4. Method according to one of the preceding claims, **characterised in that** the embedding is performed by the moulding round of a plastics material.

5. Method according to one of the preceding claims, **characterised in that** the conductor contacts (1, 2) take the form of resilient contact tongues which project into openings in the housing.

6. Method according to claim 5, **characterised in that** the resilient contact tongues are bent during or after the cutting from the metal sheet.

7. Method according to one of the preceding claims, **characterised in that** the housing (6) is so designed that it forms connecting means for connection to a mating insertion-type connector (9).

## Revendications

1. Procédé pour la réalisation d'un connecteur enfichable (10) avec une pluralité de premiers contacts conducteurs (1) isolés électriquement les uns des autres, qui sont découpés à partir d'une tôle de telle façon que ceux-ci sont reliés les uns aux autres via une partie de liaison (4) de la tôle, et avec une pluralité de seconds contacts conducteurs (2) reliés les uns aux autres, qui sont découpés à partir d'une tôle, dans lequel les contacts conducteurs (1, 2), pour réaliser un boîtier (6) électriquement isolant et fixant les contacts conducteurs les uns aux autres, sont partiellement intégrés dans un matériau électriquement isolant et ensuite la partie de liaison (4) est séparée,
**caractérisé en ce que** la pluralité de seconds contacts conducteurs (2) forment une plaque (3) de contacts conducteurs et ne sont pas séparés les uns des autres, et la plaque de contacts conducteurs (3) est reliée à la pluralité de premiers contacts conducteurs (1) via la partie de liaison (4).

2. Procédé selon la revendication 1, **caractérisé en ce que** les premiers contacts conducteurs (1) et les seconds contacts conducteurs (2) sont découpés à partir de la tôle et sont intégrés dans le boîtier (6) de telle manière qu'un premier contact conducteur (1) est entouré respectivement par quatre seconds contacts conducteurs (2).

3. Procédé selon l'une des revendications précédentes, **caractérisé en ce que** les contacts conducteurs (1, 2) et la partie de liaison (4) sont réalisés par poinçonnage.

4. Procédé selon l'une des revendications précédentes, **caractérisé en ce que** l'intégration a lieu par enrobage avec une matière plastique.

5. Procédé selon l'une des revendications précédentes, **caractérisé en ce que** les contacts conducteurs (1, 2) sont réalisés comme une patte élastique de contact qui fait saillie dans un évidement du boîtier.

6. Procédé selon la revendication 5, **caractérisé en ce que** les pattes élastique de contact sont rabattues pendant ou après la découpe à partir de la tôle.

7. Procédé selon l'une des revendications précédentes, **caractérisé en ce que** le boîtier (6) est réalisé de telle façon que celui-ci constitue un moyen de liaison pour la liaison avec un connecteur enfichable antagoniste (9).
